# EUROPÄISCHE PATENTSCHRIFT

(11) **EP 0 173 035 B1**
(45) Veröffentlichungstag und Bekanntmachung des Hinweises auf die Patenterteilung: **08.11.1989**
(21) Anmeldenummer: 85108406.1
(22) Anmeldetag: 06.07.1985
(51) Int. Cl.: C10B 27/06

(54) **Steigerohrverschluss**
Ascencion pipe cover
Couvercle pour tube ascendant

(30) Priorität: 25.08.1984 DE 3431298
(43) Veröffentlichungstag der Anmeldung: 05.03.1986
(73) Patentinhaber: Still Otto GmbH, 44718 Bochum (DE)
(72) Erfinder: Spindeler, Heinz, D-4630 Bochum 1 (DE)
(74) Vertreter: Finkener und Ernesti Patentanwälte

(56) Entgegenhaltungen:
- US-A- 4 168 208

## Beschreibung

Die Erfindung bezieht sich auf einen Steigerohrverschluß zum Verschließen der oberen Öffnung eines im Querschnitt kreisförmigen oder ovalen Steigerohres, das auf der Ofendecke eines Koksofens angeordnet ist und über das bei der Verkokung der Kohle in den Koksofenkammern entstehendes Rohgas abgezogen und in die Vorlage abgesaugt wird, wobei der Steigerohrverschluß aus einem glockenartigen Oberdeckel und einem Innendeckel besteht und der umlaufende Rand des Oberdeckeis in der Schließstellung in eine am oberen Rand des Steigerohres ausgebildete Wassertasse eintaucht, während der Rand des Innendeckels auf einer inneren Auflagefläche des Steigerohres aufliegt.

Bei derartigen Steigerohrverschlüssen haben sich Probleme dadurch ergeben, daß der aus Gußeisen bestehende Innendeckel sehr schwer war und große Gegengewichte für das Betätigungsgestänge erforderte. Ferner ließ sich nicht vermeiden, daß sich bei den bekannten Verschlüssen im Bereich des Deckelsitzes Kondensat- und Verkrackungsrückstände ansammelten, so daß der Innendeckel anbackte und eine Handbetätigung nur unter großem Kraftaufwand oder unter Zuhilfenahme einer Brechstange möglich war.

Der Erfindung liegt die Aufgabe zugrunde, einen Steigerohrverschluß einerseits leichter auszubilden und andererseits ein Festbacken des Innendeckels auf seinem Sitz zu vermeiden, sowie den bisher erforderlichen Wartungs- und Reinigungsaufwand auf ein Minimum zu reduzieren bzw. ganz auszuschalten.

Ausgehend von einem Steigerohrverschluß der eingangs beschriebenen Art besteht die Erfindung darin, daß der Innendeckel aus einem gewölbten Blech besteht, cas die Form eines Kugelmantelabschnittes mit einer zum Inneren des Steigerohres gerichteten Wölbung hat und mit seinem umlaufenden Rand auf einer Dichtfläche aufliegt, die durch die Oberkante einer ringförmigen Wand gebildet ist, die mit Abstand von der Wassertasse angeordnet ist, von dieser umschlossen wird und deren Oberkante oberhalb des Bodens der Wassertasse liegt.

Weitere Merkmale der Erfindung ergeben sich aus den Unteransprüchen.

Praktische Versuche mit einem Steigerohrverschluß gemäß der Erfindung haben ergeben, daß selbst nach 6-wöchigem Betrieb keine störenden Kondensatrückstände, die zu einem Festbacken des innendecke'.s führen können, aufgetreten sind. Dieses Ergebnis ist insofern überraschend, als die Steigerohrverschlüsse bisher nach spätestens einigen Tagen gereinigt werden mußten. Die Anmelderin führt dies unter anderem darauf zurück, daß der Innendeckel als nach unten gewölbte Scheibe ausgebildet ist und an der Dichtfläche nur eine Kantenberührung vorliegt. Dadurch kann sich das an dem Innendeckel anfallende Kondensat nicht mehr im Bereich des Dichtrandes ansammein. sondern trieft zu dem unteren tiefsten Punkt des Deckels und sammelt sich dort an bis es durch das Steigerohr in den Ofen tropft. Soweit sich an dieser Stelle filigranähnliche Verkrackungsrückstände bilden, fallen diese infolge der bei der Betätigung des Deckels auftretenden Erschütterungen in den Ofen zurück. Die Bildung des Kondensates wird ferner durch den isolierend wirkenden freien Raum beeinflußt, der zwischen der Innenwandung der Wassertasse und der im Abstand von dieser angeordneten ringförmigen Wand vorliegt, da sich das Kondensat an senkrechten Flächen niederschlägt und keine Möglichkeit mehr hat, an den Dichtrand zu fließen und sich dort anzustauen. Es wird ferner vermutet, daß Verschmutzungen an der Unterseite des Deckels und an dessen Dichtflächen dadurch erheblich verringert werden, daß die Dichtkante des Innendeckels höher liegt als bei bekannten Verschlüssen, so daß das Produktionsgas in größerem Abstand von der Dichtfläche in die Vorlage gesaugt wird.

Auf der Zeichnung ist ein Ausführungsbeispiel der Erfindung dargestellt. Es zeigen:
Figur 1 eine teilweise geschnittene Seitenansicht des oberen Endes eines Steigerohres mit dem erfindungsgemäßen Verschluß,
Figur 2 eine Draufsicht und
Figur 3 eine der Figur 1 entsprechende Seitenansicht, bei der der Deckel geöffnet ist.

Auf Figur 1 ist das obere Ende eines Steigerohres 1 dargestellt, das mit einem umlaufenden Flansch 2 versehen ist, an dem die Verschlußeinrichtung mit Schrauben 3 befestigt ist. Diese besteht aus einer Wassertasse mit einem Boden 4, einer äußeren Wand 5 und einer inneren Wand 6.

Der Boden 4 ist zum Innenraum des Steigerohres verlängert und mit einer weiteren ringförmigen Wandung 7 versehen, die von der Wassertasse umschlossen wird und im Abstand von der inneren Wand 6 konzentrisch zur Öffnung des Steigerohres angeordnet ist. Bei dem dargestellten Ausführungsbeispiel bestehen die Wassertasse mit dem Boden 4 und den beiden Wandungen 5 und 6 und die ringförmige Wand 7 aus einem Stück, vorzugsweise aus einer Gußkonstruktion. Es ist auch möglich, die ringförmige Wandung 7 in Form eines Ringes lose auf den nach innen vorgezogenen Boden der Wassertasse aufzusetzen und an einigen gleichmäßig über den Umfang verteilten Stellen durch Einfügen von Distanzstücken zwischen der Innenwandung 6 und dem Ring konzentrisch zu dem Steigerohr zu positionieren.

Das Verschlußteil, das aus der in Figur 1 dargestellten Stellung in die aus Figur 3 ersichtliche geöffnete Stellung verschwenkt werden kann, besteht aus einem glockenartig ausgebildeten Oberdeckel 8, dessen umlaufender Rand, wie sich aus Figur 1 ergibt, in der Schließstellung in die mit Wasser oder einer anderen geeigneten Flüssigkeit gefüllte Wassertasse 9 eintaucht, so daß ein gasdichter Abschluß vorliegt. Der Innendeckel 10 besteht erfindungsgemäß aus einem gewölbten Blech, das die Form eines^{*}Kugelmanteiabschnit- tes hat und ist so innerhalb des Oberdeckels befestigt, daß die Wölbung in der Schließstellung nach unten, d.h. zum Innenraum des Steigerohres 1, gerichtet ist. Der Innendeckel 10 ist im Abstand von der Innenfläche des Oberdeckeis 8 mittels einer rohrförmigen Halterung 11 befestigt, die mittig, z.B. durch Schweißen, mit dem Innendeckel verbunden ist und an ihrem anderen Ende im mittleren Bereich des Oberdeckeis angebracht ist. Bei dem dargestellten Ausführungsbeispiel ist der Abstandshalter 11 mit einem Flansch versehen, der mit dem Oberdeckel verschraubt ist. Innendeckel und Oberdeckel bilden somit eine Einheit. Eine getrennte Beweglichkeit zwischen Oberdekkel und Innendeckel ist deswegen nicht erforderlich, weil der Oberdeckel nicht flächenmäßig abdichtet, sondern weil die Abdichtung nach außen durch die Wassertauchung gewährleistet ist. Um eine einwandfreie Abdichtung auch dann sicherzustellen, wenn im praktischen Betrieb nicht auszuschließende Spannungen oder Verformungen durch Hitzeeinwirkung, z.B. bei langem Offenstehen der Steigerohre, auftreten, sieht die Erfindung vor, den Oberdeckel mit dem daran befestigten Innendeckel über ein Kreuzgelenk 12 mit dem Schwenkhebel 13 des Gestänges 14 zu verbinden. Selbstverständlich ist auch eine kardanische Aufhängung möglich. Mit 15 ist der Drehpunkt des Schwenkmechanismus bezeichnet, der in üblicher Weise ein Gegengewicht 16 enthält, um den zum Anheben des Deckels notwendigen Kraftaufwand zu verringern. Mit 17 sind drei Stellschrauben bezeichnet, mit denen die Beweglichkeit des Oberdeckels auf ein erforderliches Mindestmaß reduziert wird.

## Patentansprüche

1. Steigerohrverschluß zum Verschließen der oberen Öffnung eines im Querschnitt kreisförmigen oder ovalen Steigerohres, das auf der Ofendecke eines Koksofens angeordnet ist und über das bei der Verkokung der Kohle in den Koksofenkammern entstehendes Rohgas abgezogen und in die Vorlage abgesaugt wird, wobei der Steigerohrverschluß aus einem glockenartigen Oberdeckel und einem Innendeckel besteht und der umlaufende Rand des Oberdeckeis in der Schließstellung in eine am oberen Rand des Steigerohres ausgebildete Wassertasse eintaucht, während der Rand des Innendeckels auf einer inneren Auflagefläche des Steigerohres aufliegt, dadurch gekennzeichnet, daß der Innendeckel (10) aus einem gewölbten Blech besteht, das die Form eines Kugelmantelabschnittes mit einer zum Inneren des Steigerohres gerichteten Wölbung hat und mit seinem umlaufenden Rand auf einer Dichtfläche aufliegt, die durch die Oberkante einer ringförmigen Wand (7) gebildet ist, die mit Abstand von der Wassertasse angeordnet ist, von dieser umschlossen wird und deren Oberkante oberhalb des Bodens (4) der Wassertasse liegt.

2. Steigerohrverschluß nach Anspruch 1, dadurch gekennzeichnet, daß die Oberkante der ringförmigen Wand (7) etwa im Bereich der Oberkante der Wassertasse liegt.

3. Steigerohrverschluß nach einem der Ansprüche 1 oder 2, dadurch gekennzeichnet, daß die ringförmige Wand (7) als Ring ausgebildet, lose auf den nach innen verlängerten Boden (4) der Wassertasse aufgesetzt und an einigen gleichmäßig über den Umfang verteilten Stellen durch Einfügen von Distanzstücken zwischen der Innenwandung (6) der Wassertasse und dem Ring konzentrisch zu der Öffnung des Steigerohres (1) positioniert ist.

4. Steigerohrverschluß nach einem der Ansprüche 1 oder 2, dadurch gekennzeichnet, daß die ringförmige Wand (7) aus einem Stück mit dem nach innen verlängerten Boden (4) der Wassertasse besteht und eine im Abstand von der Innenwandung (6) der Wassertasse angeordnete Wand bildet.

5. Steigerohrverschluß nach einem der Ansprüche 1 bis 4, dadurch gekennzeichnet, daß der Innendeckel (10) vorzugsweise durch Verschrauben fest mit dem Oberdeckel (8) verbunden ist.

6. Steigerohrverschluß nach einem der Ansprüche 1 bis 5, dadurch gekennzeichnet, daß das aus Oberdeckel (8) und Innendeckel (10) bestehende Verschlußteil an dem Hebelarm (13) des Gestänges zum Aufsetzen und Abheben des Deckels mittels eines Kreuzgelenkes (12) befestigt ist.

## Claims

1. Ascension pipe cover designed to seal-off the upper opening of an ascension pipe being of a circular or oval cross-section, and located on the oven top of a coke oven, and through which the crude gas evolving during coal carbonization in the coke oven chambers is drawn off and exhausted into the collecting main, with the ascension pipe cover consisting of a bell-type upper cover and an inner cover and with the peripheral rim of the upper cover, whilst being in locking position, submerging into a water seal provided at the upper rim of the ascension pipe while the rim of the inner rim rests on an inner support surface of the ascension pipe, characterized in that the inner cover (10) consists of an arched plate shaped like a ball shell section with an arch pointing to the inside of the ascension pipe and resting with its peripheral rim on a sealing surface formed by the upper edge of an annular wall (7) arranged at a distinct distance away from the water seal, being surrounded by said water seal and the upper edge of which lies above the bottom (4) of the water seal.

2. Ascension pipe cover according to Claim 1, characterized in that the upper edge of the annular wall shell (7) roughly lies in the area of the upper edge of the water seal.

3. Ascension pipe cover according to any of the preceding Claims 1 or 2, characterized in that the annular wall shell (7) is of a ring-shaped design, loosely placed on the inwardly prolongued bottom (4) of the water seal, and being concentrically positioned at some points equally spread over the periphery toward the opening of the ascension pipe (1) by insertion of spacer pieces arranged between inner wall shell (6) of the water seal and the ring.

4. Ascension pipe cover according to any of the preceding Claims 1 or 2, characterized in that the annular wall shell (7) consists of one piece with the inwardly extended bottom (4) of the water seal and forms a wall shell arranged at a distinct distance from the inner wall shell (6) of the water seal.

5. Ascension pipe cover, according to any of the preceding Claims 1 to 4, characterized in that the inner cover (10) preferrably is rigidly connected by bolting to the upper cover (8).

6. Ascension pipe cover, according to any of the preceding Claims 1 to 5, characterized in that the sealing part consisting of the upper cover (8) and inner cover (10) is fastened to the lever arm (13) of the linkage unit to put-on and raise the cover by means of a universal joint (12).

## Revendications

1. Fermeture de colonne montante, pour obturer l'ouverture supérieure d'une colonne montante de section ronde ou ovale, placée sur la couverture d'un four à coke et à travers laquelle le gaz brut, qui se dégage au cours de la cuisson du charbon dans la cellule du four, est aspiré dans le barillet, fermeture composée d'un couvercle supérieur en forme de cloche et d'un couvercle intérieur, le bord périphérique du couvercle supérieur plongeant, en position fermée, dans une assiette hydraulique aménagée sur la face supérieure de la colonne montante, tandis que le bord du couvercle intérieur s'appuie sur une portée, à l'intérieur de la colonne montante, caractérisée par le fait que le couvercle intérieur (10) est formé par une tôle cintrée, ayant la forme d'une calotte sphérique, avec courbure dirigée vers l'intérieur de la colonne montante et avec bord périphérique s'appuyant sur une portée d'étanchéité formée par le bord supérieur d'une paroi annulaire (7) placée à une certaine distance de l'assiette hydraulique, complètement entourée par cette dernière, et dont le bord supérieur est situé à un niveau supérieur à celui du fond (4) de l'assiette hydraulique.

2. Fermeture de colonne montante selon la revendication 1, caractérisée par le fait que le bord supérieur de la paroi annulaire (7) se trouve à peu près au même niveau que le bord supérieur de l'assiette hydraulique.

3. Fermeture de colonne montante selon l'une des revendications 1 ou 2, caractérisée par le fait que la paroi annulaire (7) a la forme d'un anneau posé sans fixation sur une prolongation vers l'intérieur du fond (4) de l'assiette hydraulique et positionné de façon à être concentrique à l'ouverture de la colonne montante (1) par la mise en place, entre la paroi intérieure (6) de l'assiette hydraulique et l'anneau même, de pièces d'écartement en quelques endroits uniformément distribués sur le périmètre.

4. Fermeture de colonne montante selon l'une des revendications 1 ou 2, caractérisée par le fait que la paroi annulaire (7) constitue une seule pièce avec le fond (4) de l'assiette hydraulique prolongé vers l'intérieur et forme une paroi à une certaine distance de la paroi intérieure (6) de l'assiette hydraulique.

5. Fermeture de colonne montante selon l'une des revendications 1 à 4, caractérisée par le fait que le couvercle intérieur (10) est préférablement fixé par un solide boulonnage au couvercle supérieur (8).

6. Fermeture de colonne montante selon l'une des revendications 1 à 5, caractérisée par le fait que l'organe de fermeture constitué par le couvercle supérieur (8) et le couvercle intérieur (10) est fixé par un joint à croisillon (12) au bras de levier (13) de la tringlerie pour la mise en place et le soulèvement du couvercle.
